# EUROPÄISCHE PATENTSCHRIFT

(11) **EP 0 740 110 B1**
(45) Veröffentlichungstag und Bekanntmachung des Hinweises auf die Patenterteilung: **27.06.2001**
(21) Anmeldenummer: 96100180.7
(22) Anmeldetag: 08.01.1996
(51) Int. Cl.: F23J 1/02

(54) **Verfahren und Vorrichtung zur Behandlung von festen Verbrennungsrückständen einer Abfallverbrennungsanlage**
Method and apparatus for the treatment of solid combustion residues from an incinerator
Procédé et appareil pour le traitement de résidus solides de combustion d'un incinérateur

(30) Priorität: 09.03.1995 DE 19508488
(43) Veröffentlichungstag der Anmeldung: 30.10.1996
(73) Patentinhaber: MARTIN GmbH für Umwelt- und Energietechnik, D-80807 München (DE)
(72) Erfinder: Martin, Walter, Josef, D-83684 Tegernsee (DE); Martin, Johannes Josef Edmund, D-81929 München (DE); Gohlke, Oliver, Dr., D-80937 München (DE)
(74) Vertreter: Zmyj, Erwin, Dipl.-Ing., Dipl.-Wirtsch.-Ing.

(56) Entgegenhaltungen:
- EP-A- 0 151 746
- EP-A- 0 304 412
- DE-C- 486 132
- DE-C- 524 207
- DE-C- 711 606
- GB-A- 379 508
- US-A- 4 020 773
- US-A- 4 503 783

## Beschreibung

Die Erfindung bezieht sich auf ein Verfahren und einer Vorrichtung zur Behandlung von festen Verbrennungsrückständen einer Abfallverbrennungsanlage.

Aus der DE 711 606 C ist es bekannt die Verbrennungsrückstände in einen, einen Einfallschacht und einen Entschlackungsbehälter mit ansteigender Ausschubsschurre aufweisenden Entschlacker zu fördern und von dort mittels eines Ausschubstößels herauszubefördern. Hierbei wird dem Entschlackungsbehälter das Wasser zum Löschen der Schlacke zugeführt, wobei nur so viel Frischwasser in diesen Entschlackungsbehälter eingebracht wird, wie mit der Schlacke durch deren Befeuchtung ausgetragen wird. Dabei stellt sich eine Gleichgewichtskonzentration bezüglich zahlreicher in den Rückständen anhaftender Stoffe und Verbindungen, z.B. Salze ein, so dass eine Verminderung deren Konzentration nicht möglich ist. Hierdurch ergeben sich unbefriedigende Eigenschaften der Schlacke hinsichtlich der Deponiefähigkeit und der Weiterverarbeitung zu Baustoffen.

Aus der EP-C-0 304 412 ist es bekannt, Verbrennungsrückstände zumindest einer basischen und in vorteilhafter Weise danach auch noch einer sauren Wäsche zu unterziehen, um nicht nur die durch Wasser löslichen Bestandteile, sondern auch die in die Schlacke lose eingebundenen Schwermetalle zu entfernen. Hierbei ist ein verhältnismäßig großer apparativer Aufwand notwendig, wobei die hierfür vorgesehenen Apparate dem Entschlacker nachgeschaltet sind.

Aus der DE-C-524 207 ist es bekannt, Schlacke in einem Schacht aufzustauen und von oben mit Wasser zu berieseln. Dieser Schacht weist eine schräg angeordnete, wasserdurchlässige Wand auf, durch die das Löschwasser abgeleitet werden kann. Ziel dieser Erfindung ist es, die Schlacke möglichst vorgetrocknet aus dem Schacht abzuziehen und auf ein Förderband zu bringen, um Verschmutzungen durch Abtropfen des Löschwassers beim anschließenden Abtransportieren zu vermeiden. Hierbei ergibt sich, dass nur soviel Wasser zur Berieselung zugeführt wird, wie es zum Löschen der Schlacke erforderlich ist.

Aus der GB-A-379 508 ist eine Austragsvorrichtung für Verbrennungsrückstände bekannt, bei der die abströmenden Gase einer mehrfachen Wäsche durch Wasserbad und Waschbrausen unterzogen wird, während die festen Rückstände mittels eines Kratzförderers aus einem Schacht in einen Flüssigkeitsbehälter eingeführt und dort gelöscht werden. Eine Schlackenwäsche in einem Einfallschacht, in welchem die Waschflüssigkeit von oben nach unten herunterrieselt, um die gesamte Schlacke in diesem Einfallschacht waschen zu können, ist dort nicht vorgesehen.

Bei einer aus der US-A-4,020,773 bekannten Entschlackereinrichtung sind in dem Einfallschacht oberhalb des Schlackenbehälters Sprühdüsen vorgesehen, die Flüssigkeit auf die Schlacke bringen, welche auf eine im Einfallschacht schwenkbaren Klappe fallen und dort gelöscht werden, bevor sie in den Entschlackungsbehälter durch Verschwenken der Klappe fallengelassen werden. Ein Aufstauen von Schlacke im Einfallschacht und die Zuführung von Waschflüssigkeit, die die gesamte Schlacke in diesem Einfallschacht für den notwendigen Waschvorgang erfasst, ist dort nicht vorgesehen. Ein Aufstauen von Schlacke im Einfallschacht würde die Schwenkbarkeit der Klappe beeinträchtigen.

Aufgabe der Erfindung ist es, den apparativen Aufwand weitgehend zu vermeiden und trotzdem eine Behandlung der festen Verbrennungsrückstände zu ermöglichen, die zu befriedigenden Schlackeeigenschaften hinsichtlich der Deponiefähigkeit und der Weiterverarbeitung zu Baustoffen führen.

Diese Aufgabe wird durch die im Anspruch 1 angegebenen Maßnahmen gelöst.

Durch die Wäsche der festen Verbrennungsrückstände bereits im Entschlacker wird ein großer Teil des bekannten apparativen Aufwandes vermieden. Die entscheidende Verbesserung gegenüber der Schlackenwäsche mittels Wasser im herkömmlichen Sinne ist darin zu sehen, daß die festen Verbrennungsrückstände im Entschlacker aufgestaut bzw. aufgetürmt werden, wodurch für die Waschflüssigkeit eine wesentlich längere Einwirkungszeit zur Verfügung steht, so daß bereits aufgrund dieser Tatsache Verbesserungen gegenüber der üblichen Schlackenwäsche feststellbar sind, selbst wenn die Waschflüssigkeit nur aus Wasser besteht. Die Verbrennungsrückstände werden somit trotz geringem apparativem Aufwand weitgehend von Schadstoffen befreit, wodurch sie auf Deponien abgelagert oder zu Baustoffen verarbeitet werden können.

Eine wesentliche Verbesserung hinsichtlich der Abtrennung von Schwermetallen wird in Weiterbildung der Erfindung dadurch erzielt, daß für die Wäsche eine Chemikalie, vorzugsweise Säure, z.B. Salzsäure oder Phosphorsäure, verwendet wird, wobei durch das Aufstauen bzw. Auftürmen der festen Verbrennungsrückstände, insbesondere über die Flüssigkeitsoberfläche hinaus, besonders gute Voraussetzungen für eine Wäsche mittels einer Chemikalie, insbesondere Säure, geschaffen werden, da durch das Auftürmen der Verbrennungsrückstände lange Wege für die Waschflüssigkeit durch diese Verbrennungsrückstände hindurch und damit große Verweilzeiten zur Verfügung stehen, die ohne zusätzliche Behälter oder Reaktoren ein zufriedenstellendes Auswaschen von Schwermetallen aus den festen Verbrennungsrückständen gewährleisten. Durch das Aufstauen der Verbrennungsrückstände über den Flüssigkeitsspiegel hinaus kommt die Waschflüssigkeit bzw. Chemikalie zunächst mit trockenen Verbrennungsrückständen in Berührung und zwar im Einfallschacht, in welchem keine besonderen mechanischen Einwirkungen auf die Wände des Einfallschachtes auftreten, so daß für dessen Herstellung hier Materialien verwendet werden können, die für den Einsatz starker Säuren geeignet sind. Bis nach dem entsprechenden Durchrieseln der Waschflüssigkeit bzw. Chemikalie durch die Verbrennungsrückstände diese den Flüssigkeitsspiegel erreicht, unter welchem sich der Ausschubstößel befindet, ist im Falle einer sauren Waschflüssigkeit, diese durch die basischen Verbrennungsrückstände soweit neutralisiert, daß ein Angriff derjenigen Teile des Entschlackers, die sich innerhalb der Flüssigkeit befinden und einem besonders hohen mechanischen Abrieb unterliegen, weshalb diese Teile nicht zu vertretbaren Kosten aus säurebeständigem Material hergestellt werden können, nicht mehr zu befürchten ist. Das Auftürmen der festen Verbrennungsrückstände innerhalb des Einfallschachtes über den Flüssigkeitsspiegel hinaus, ist also eine wesentliche Voraussetzung für den Einsatz von Chemikalien, insbesondere Säuren innerhalb des Entschlackers.

Wenn in weiterer Ausgestaltung der Erfindung im Gegenstrom zu der von oben durch die Verbrennungsrückstände strömende Waschflüssigkeit Frischwasser oder eine Chemikalie, insbesondere Basen, wie z.B. Natronlauge oder Phosphate, wie z.B. die Salze der Phosphorsäure, am Ausschubende des Entschlackers zugeführt wird, so wird hierdurch nicht nur eine bessere Einbindung eventuell noch verbleibender Restschadstoffe in den Verbrennungsrückständen erreicht, sondern auch ein Abwaschen der während des Waschvorganges ab- bzw. ausgelösten Bestandteile, die sich an den festen Verbrennungsrückständen wieder anlagern können. Zusätzlich wird auch sichergestellt, daß der untere Teil des Entschlackers nicht mit feinen Verbrennungsrückständen zugesetzt wird, die ein Ausschieben der gröberen Verbrennungsrückstände verhindern würden. Außerdem kann hierdurch sichergestellt werden, daß beim Einsatz einer sauren Waschflüssigkeit diejenigen Teile des Entschlackers, die aus Gründen der Abriebfestigkeit nicht aus säurefestem Material hergestellt werden können, nicht mit der sauren Waschflüssigkeit in Berührung kommen, weil dies durch die im Gegenstrom zugeführte Waschflüssigkeit in Form von Frischwasser oder in Form einer Chemikalie verhindert wird.

Um den durch den Waschvorgang anfallenden Schlamm aus organischen Stoffen, in Wasser löslichen Teilen und Schwermetallbestandteilen sicher aus dem Entschlacker abführen zu können, wird in weiterer Ausgestaltung der Erfindung das mit Auswaschprodukten beladene, im Entschlacker anfallende Entschlackerwasser an der am unteren Ende des Einfallschachtes eingestellten Flüssigkeitsoberfläche innerhalb des vom Einfallschacht begrenzten Bereiches oder aus dem Entschlacker abgezogen. Hierdurch wird ein sicheres Abziehen des Entschlackerwassers bzw. Schlammes in einen Abzugkanal bewirkt, da dieses mit Feinteilen beladene Entschlackerwasser nicht mehr unter der Rückwand des Einfallschachtes hindurch in den hinteren Bereich des Entschlackers strömen muß, wo dieser Schlamm bei der bisher üblichen Wäsche der Schlacke mit Wasser abgezogen wurde. Diese Art des Abziehens des anfallenden Schlammes ist insbesondere dann besonders vorteilhaft, wenn mit Waschflüssigkeit im Gegenstrom ausgehend von dem Ausschubende gearbeitet wird, da im Bereich der Flüssigkeitsoberfläche am unteren Ende des Einfallschachtes die beiden Ströme innerhalb des Entschlackers aufeinandertreffen, so daß einerseits die bereits durch die im Einfallschacht herabrieselnde Waschflüssigkeit abgetrennten Bestandteile und andererseits diejenigen Bestandteile abgeführt werden können, die sich an den Verbrennungsrückständen wieder angelagert haben und durch die am Ausschubende eingeführte Waschflüssigkeit abgespült werden. Bei dieser vorteilhaften Art des Abziehens von Schlamm aus organischen Stoffen, in Wasser löslichen Teilen und Schwermetallbestandteilen, wobei in vorteilhafter Weiterbildung der Erfindung eine derartige Regelung der Abzugsgeschwindigkeit erfolgt, daß die Mitnahme von Festkörperteilchen mit einem Korndurchmesser von bis zu 2mm ermöglicht wird, wird sichergestellt, daß Feinteile der Schlacke, die eine Kornfraktion bis zu 2mm umfassen mit abgezogen werden. Dies ist deshalb vorteilhaft, weil in diesen Feinteilen eine besonders hohe Konzentration an Schadstoffen und vor allem Schwermetallen vorliegt.

Dieses aus dem Entschlacker abgezogene und mit Auswaschprodukten der oben bezeichneten Art beladene Entschlackerwasser kann in weiterer Ausgestaltung der Erfindung entweder einer dem Verbrennungsprozeß nachgeschalteten Abgasreinigungseinrichtung oder einer Waschstufe zur Neutralisierung saurer, aus dem Verbrennungsprozeß stammender Abgase zugeführt werden. Bei der ersten Möglichkeit wird dieses Entschlackerwasser im Abgasstrom verdüst, wobei einerseits saure Abgase neutralisiert werden können und andererseits um den Wasseranteil auszutreiben. Der trockene Anteil den anderen Filterstäuben, die aus dem Abgas der Verbrennungsanlage abgeschieden wurden, zugeführt. Die zweite Möglichkeit besteht in dem Einsatz des Entschlackerwassers zur Neutralisierung saurer Abgase in Naßwäschern.

Je nach der chemischen Zusammensetzung der Verbrennungsrückstände und der eingesetzten Waschflüssigkeit kann es vorteilhaft sein, wenn in weiterer Ausgestaltung der Erfindung zumindest ein Teil des abgezogenen Entschlackerwassers im Kreislauf in den Einfallschacht für die Wäsche der Verbrennungsrückstände zurückgeführt wird.

Diesem am unteren Ende des Einfallschachtes bzw. aus dem Entschlacker abgezogenen Entschlackerwasser können in vorteilhafter Weise die durch den Feuerungsrost fallenden Verbrennungsrückstände beigemischt werden, so daß sie nicht in einem zusätzlichen besonderen Entschlacker abgelöscht werden müssen, was notwendig ist, wenn sie zusammen mit anderen, im Entschlacker ausgewaschenen noch brennbaren Bestandteilen in den Verbrennungsprozeß wieder eingeführt werden sollen, da die Rückführung der durch den Feuerungsrost gefallenen Verbrennungsrückstände direkt in die Aufgabeschurre wegen einer möglichen Brandgefahr nicht möglich ist.

Vorzugsweise beträgt die im Bereich des oberen Endes des Einfallschachtes zugeführte Menge an Waschflüssigkeit 0,2 bis 20m³ je Tonne Verbrennungsrückstände, während die im Gegenstrom am Ausschubende des Entschlackers zugeführte Menge an Waschflüssigkeit 0,2 bis 4m³ je Tonne Verbrennungsrückstände beträgt.

Die Vorrichtung zur Durchführung des Verfahrens ist gekennzeichnet durch einen Entschlacker, bei dem im Bereich des oberen Endes des Einfallschachtes eine Einrichtung zur Zuführung von Waschflüssigkeit vorgesehen sind, durch die die Waschflüssigkeit über den gesamten Querschnitt des Einfallschachtes verteilbar ist. Hierdurch wird eine gleichmäßige Berieselung der Verbrennungsrückstände mit Waschflüssigkeit erreicht. Diese Waschflüssigkeit kann entweder im Kreislauf geführtes Entschlackerwasser und/oder eine Chemikalie, vorzugsweise eine Säure, sein.

Die Einrichtung zur Zuführung von Waschflüssigkeit kann in vorteilhafter Weise Sprühdüsen umfassen, die in den Seitenwänden des Einfallschachtes vorgesehen sind. Diese Ausgestaltung gestattet nicht nur eine gleichmäßige Berieselung der Verbrennungsrückstände mit Waschflüssigkeit sondern ermöglicht auch ein störungsfreies Durchfallen der festen Verbrennungsrückstände.

Die Einrichtung zur Zuführung von Waschflüssigkeit kann aber auch gelochte Röhren umfassen, die den Einfallschacht durchqueren. Die Löcher in den Röhren wirken dabei als Sprühdüsen. Da man mit wenigen Röhren auskommt, ist eine Behinderung innerhalb des Fallweges der Verbrennungsrückstände praktisch nicht gegeben.

Wenn in weiterer Ausgestaltung der Erfindung die durch den Ausschubstößel mechanisch besonders beanspruchten Teile des Entschlackers aus einem abriebfesten, gegen Säure jedoch nicht beständigen Material und die mechanisch weniger beanspruchten Teile, insbesondere die Wände des Einfallschachtes aus einem säurebeständigen Material bestehen, so ist ein solcher Entschlacker besonders wirtschaftlich für den Einsatz einer sauren Waschflüssigkeit geeignet.

Um eine zusätzliche Waschflüssigkeit im Gegenstrom zu der auszutragenden Schlacke in einfacher Weise zuführen zu können, sind an der Ausschubseite des Entschlackers Sprühdüsen für Frischwasser oder Waschflüssigkeit vorgesehen, die eine gleichmäßige Verteilung der Flüssigkeit auf die auf der Ausschubschurre befindlichen Verbrennungsrückstände gestatten.

Wenn in weiterer Ausgestaltung der Erfindung der Entschlacker über einen von seinem Flüssigkeitsspiegel innerhalb des Einfallschachtes oder des Entschlackers ausgehenden Abzugkanal mit einem luftdicht abgeschlossenen Absetzbecken verbunden ist, so wird ein sicheres und kontrollierbares Abziehen des im Entschlacker aufgrund des Waschvorganges anfallenden Entschlackerwassers einschließlich der aufgeschwemmten Feinteile ermöglicht, ohne daß die Gefahr besteht, daß Falschluft in den mit Unterdruck betriebenen Feuerraum eindringen kann.

Es empfiehlt sich, das Absetzbecken mit den Sammeltrichtern für die durch den Feuerungsrost durchfallenden Verbrennungsrückstände über Unterdruckschleusen zu verbinden, da hierdurch ein Ablöschen dieser Verbrennungsrückstände ohne zusätzlichen Entschlacker in einfacher Weise möglich ist.

Die Erfindung wird nachfolgend anhand von Ausführungsbeispielen einer einen Entschlacker umfassenden Vorrichtung zur Durchführung des Verfahrens näher erläutert. In der Zeichnung zeigen:
- **Figur 1:**: einen Entschlacker nach dem Stande der Technik;
- **Figur 2:**: eine erste Ausführungsform einer Vorrichtung zur Durchführung des erfindungsgemäßen Verfahrens;
- **Figur 3:**: eine weitere Ausführungsform einer Vorrichtung nach der Erfindung; und
- **Figur 4:**: eine bevorzugte Ausführungsform der Vorrichtung nach der Erfindung.

Figur 1 zeigt einen bekannten Entschlacker, der insgesamt mit 1 bezeichnet ist, der einen Einfallschacht 2, eine Ausschubschurre 3 und einen im hinteren Bereich 4 des Entschlackers an einem angetriebenen Schwenkarm 5 angelenkten Ausschubstößel 6 umfaßt, der die von einem nicht dargestellten Feuerungsrost herabfallende Schlacke über die nach oben ansteigende Ausschubschurre 3 in einen Ausschubschacht 7 hinausschiebt. Mittels über einen Zulauf 8 zugeführten Frischwassers wird in dem Entschlacker 1 ein konstanter Flüssigkeitsspiegel 9 eingehalten, der so hoch eingestellt wird, daß die Unterkante 2a des Einfallschachtes 2 in das Wasser eintaucht. Zwar erfolgt bei diesem bekannten Entschlacker eine Schlackenwäsche durch Wasser, wobei Abwasser über einen Ablauf 10 am hinteren Ende 4 des Entschlackers 1 abgezogen wird, jedoch wird ein großer Anteil der feinen Bestandteile, die nicht unter der Untertkante des Einfallschachtes abtauchen, zusammen mit der Schlacke in den Austragschacht ausgetragen, was den Grund für die bereits oben erläuterten unbefriedigenden Eigenschaften der Schlacke darstellt.

Aus den Darstellungen der Vorrichtungen gemäß den Fig. 2 bis 4 wird eines der wesentlichen Merkmale der Erfindung erkennbar, das darin besteht, daß in dem Schlackenfallschacht 2 die mit 11 bezeichnete Schlacke aufgetürmt wird, wobei das Auftürmen vorzugsweise weit über den Flüssigkeitsspiegel 9 hinaus im Einfallschacht 2 erfolgt. Bei dieser Gelegenheit sei angemerkt, daß alle Bauteile, die mit dem Entschlacker gemäß dem Stande der Technik übereinstimmen, die gleichen Bezugszahlen wie in Fig. 1 erhalten.

Bei der Ausführungsform nach Fig. 2 liegen, hinsichtlicht der wesentlichen Bauteile des Entschlackers 1 die gleichen Verhältnisse vor wie bei Fig. 1. Aus diesem Grunde werden nur die Abweichungen erläutert. Bei dieser in Fig. 2 dargestellten Ausführungsform wird die Regelung der Ausschubleistung des Ausschubstößels 6 so eingestellt, daß sich die Schlacke 11 im Einfallschacht 2 nach oben auftürmt. Die Waschflüssigkeit, die Wasser und/oder eine Chemikalie, vorzugsweise eine Säure, sein kann, wird über eine Ringleitung 12 zugeführt, die mit Sprühdüsen 13 in Verbindung steht, welche in den Seitenwänden des Einfallschachtes 2 vorgesehen sind. Diese Sprühdüsen 13 ermöglichen eine Berieselung der aufgetürmten Schlacke 11 innerhalb des Einfallschachtes 2 über den gesamten Querschnitt desselben. Der Abzug des mit Auswaschprodukten beladenen Entschlackerwassers erfolgt über eine Abzugleitung 10, die vom hinteren Bereich 4 des Entschlackers 1 ausgeht.

Fig. 3 zeigt bei gleichem Aufbau der wesentlichen Teile des Entschlackers eine Abänderung gegenüber der Ausführungsforn nach Fig. 2. Bei dieser Ausführungsform wird eine Waschflüssigkeit, die Wasser oder eine Chemikalie, insbesondere eine Base oder Phosphatverbindungen sein kann, über den Zulauf 8 im Austragsschacht 7 des Entschlackers 1 zugeführt. Das über die Abzugleitung 10 aus dem hinteren Raum 4 des Entschlackers abgezogene, mit Auswaschprodukten beladene Entschlackerwasser wird mittels einer Pumpe 14 in die zu den Sprühdüsen 13 führende Ringleitung 12 über eine Leitung 12 a gepumpt. Dabei wird über ein Ventil 15 und eine weitere Leitung 16 ein Teil dieser bereits beladenen Flüssigkeit abgezweigt, um einerseits den Flüssigkeitsspiegel 9 im Entschlacker 1 auf einem bestimmten Niveau zu halten, was wegen der Flüssigkeitszufuhr durch den Zulauf 8 notwendig ist und um andererseits die Konzentration an mitgeschleppten Schlammteilen, Salzen und anderen Schadstoffen nicht zu hoch anwachsen zu lassen. Bei dieser Ausführungsform erfolgt also die Berieselung der im Einfallschacht 2 aufgetürmten Schlacke 11 durch im Kreislauf geführtes Entschlackerwasser, das über eine in die Ringleitung 12 einmündende Leitung 12b mit einer Chemikalie, vorzugsweise einer Säure, versetzt werden kann. Durch die ständige Flüssigkeitszufuhr am Zulauf 8 und die Abführung von Entschlackerwasser über das Ventil 15 und die Leitung 16 wird die Konzentration an aufgenommenen Schadstoffteilen auf einem bestimmten Niveau gehalten.

Bei der in Fig. 4 dargestellten bevorzugten Ausführungsform der Vorrichtung zur Durchführung des Verfahrens wird Frischwasser oder eine Chemikalie, vorzugsweise eine Base oder ein Stoff aus der Gruppe der Phosphate über den Zulauf 8 in den Austragsschacht 7 eingeführt. Zur Berieselung der im Einfallschacht 2 aufgetürmten Schlacke 11 dient ebenfalls wie bei der Ausführungsforn nach Fig. 3 eine Chemikalie, vorzugsweise eine Säure und/oder im Kreislauf geführtes Entschlackerwasser. Letzteres wird einem Absetzbecken 17 entnommen, welches luftdicht verschlossen ist und über einen Abzugkanal 18 mit dem Entschlacker 1 in Verbindung steht, wobei der Abzugkanal 18 von einem Bereich in Höhe des Flüssigkeitsspiegels 9 innerhalb des Einfallschachtes 2 oder dem darunterliegenden Entschlacker ausgeht. Die mit 19 bezeichnete Rückführleitung, die zu den Sprühdüsen 13 im oberen Bereich des Einfallschachtes 2 führt, wird durch eine Pumpe 20 gespeist, die das Entschlackerwasser aus dem Absetzbecken 17 an einer nahe des dort sich einstellenden Flüssigkeitsspiegels 17a absaugt, um möglichst wenig Feststoffteile mitzusaugen. Mittels einer in die Rücckführleitung 19 mündenden Leitung 19a kann den Sprühdüsen 13 zusätzlich zum Entschlackerwasser eine Chemikalie, vorzugsweise eine Säure zugeführt werden. Die Chemikalie kann aber auch an Stelle des Entschlackerwassers zugeführt werden, wenn dies die Behandlung der Verbrennungsrückstände erfordert. Über eine Abführleitung 21, in welcher ein Absperrventil 22 sitzt, wird mittels einer weiteren Pumpe 23 Flüssigkeit aus dem Absetzbecken 17 an dessen unterem Ende abgezogen, wo das Entschlackerwasser durch die absinkenden Feststoffteile stark mit diesen angereichert ist. Die abgezogene Menge wird über die Pumpe 23 derart geregelt, daß in dem Abzugskanal 18 der mit dem Flüssigkeitsspiegel 9 innerhalb des Einfallschachtes 2 verbunden ist, eine solche Abzugsgeschwindigkeit erreicht wird, daß nur Feststoffteile bis zu einer Korngröße von 2 mm abgezogen werden. Die im Durchmesesser darüberliegenden Teile werden mit den übrigen groben Schlackenteilen durch den Ausschubstößel 6 über die Ausschubschurre 3 hinausgeschoben.

## Patentansprüche

1. Verfahren zur Behandlung von festen Verbrennungsrückständen einer Abfallverbrennungsanlage, bei dem die Brennstoffe auf einem Feuerungsrost verbrannt, anschließend in einen mit Flüssigkeit gefüllten Entschlacker (1) gefördert werden, aus dem sie über eine nach oben ansteigende Ausschubschurre (3) herausgefördert werden, wobei die Verbrennungsrückstände im Einfallschacht (2) des Entschlackers (1) durch entsprechende Regelung der Austragsgeschwindigkeit aufgestaut und durch Waschflüssigkeit gewaschen werden, die die Verbrennungsrückstände von oben nach unten durchströmt.

2. Verfahren nach Anspruch 1, **dadurch gekennzeichnet,** dass die festen Verbrennungsrückstände über den Flüssigkeitsspiegel im Einfallschacht hinausgehend aufgestaut werden.

3. Verfahren nach Anspruch 1 oder 2, **dadurch gekennzeichnet,** dass für die Wäsche eine Chemikalie, vorzugsweise eine Säure, verwendet wird.

4. Verfahren nach einem der Ansprüche 1 bis 3, **dadurch gekennzeichnet,** dass im Gegenstrom zu der von oben durch die Verbrennungsrückstände strömende Waschflüssigkeit Frischwasser oder eine Chemikalie, vorzugsweise eine Base oder Phosphatverbindungen, am Ausschubende des Entschlackers zugeführt wird.

5. Verfahren nach einem der Ansprüche 1 bis 4, **dadurch gekennzeichnet,** dass das mit Auswaschprodukten beladene, im Entschlacker anfallende Entschlackerwasser an der am unteren Ende des Einfallschachtes eingestellten Flüssigkeitsoberfläche innerhalb des vom Einfallschacht begrenzten Bereiches oder aus dem Entschlacker abgezogen wird.

6. Verfahren nach Anspruch 5, **gekennzeichnet durch** eine Abzugsgeschwindigkeit die eine Mitnahme von Festkörperteilchen mit einem Korndurchmesser von bis zu 2 mm ermöglicht.

7. Verfahren nach Anspruch 5, **dadurch gekennzeichnet,** daß das mit Auswaschprodukten beladene Entschlackerwasser nach dem Abziehen aus dem Entschlacker einer dem Verbrennungsprozeß nachgeschalteten Abgasreinigungseinrichtung zugeführt wird.

8. Verfahren nach Anspruch 5, **dadurch gekennzeichnet,** daß das mit Auswaschprodukten beladene Entschlackerwasser nach dem Abziehen aus dem Entschlacker einer Waschstufe zur Neutralisierung saurer, aus dem Verbrennungsprozeß stammender Abgase zugeführt wird.

9. Verfahren nach einem der Ansprüche 5 bis 8, **dadurch gekennzeichnet,** daß zumindest ein Teil des abgezogenen Entschlackerwassers im Kreislauf in den Einfallschacht für die Wäsche der Verbrennungsrückstände zurückgeführt wird.

10. Verfahren nach Anspruch 5, **dadurch gekennzeichnet,** daß dem am unteren Ende des Einfallschachtes oder aus dem Bereich des Entschlackers abgezogenen Entschlackerwasser die durch den Feuerungsrost fallenden Verbrennungsrückstände beigemischt werden.

11. Verfahren nach einem der Ansprüche 1 bis 10, **dadurch gekennzeichnet,** daß die im Bereich des oberen Endes des Einfallschachtes zugeführte Menge an Waschflüssigkeit 0,2 bis 20m³ je Tonne Verbrennungsrückstände beträgt.

12. Verfahren nach einem der Ansprüche 1 bis 7, **dadurch gekennzeichnet,** daß die im Gegenstrom am Ausschubende des Entschlackers zugeführte Menge an Waschflüssigkeit 0,2 bis 4 m³ je Tonne Verbrennungsrückstände beträgt.

13. Vorrichtung zur Durchführung des Verfahrens nach einem der Ansprüche 1 bis 12, **gekennzeichnet durch** einen Entschlacker (1), bei dem im Bereich des oberen Endes des Einfallschachtes (2) eine Einrichtung (13) zur Zuführung von Waschflüssigkeit vorgesehen ist, durch die die Waschflüssigkeit über den gesamten Querschnitt des Einfallschachtes (2) verteilbar ist.

14. Vorrichtung nach Anspruch 13, **dadurch gekennzeichnet,** daß die Einrichtung zur Zuführung von Waschflüssigkeit Sprühdüsen (13) umfaßt, die in den Seitenwänden des Einfallschachtes (2) vorgesehen sind.

15. Vorrichtung nach Anspruch 13, **dadurch gekennzeichnet,** daß die Einrichtung zur Zuführung von Waschflüssigkeit gelochte Röhren umfaßt, die den Einfallschacht (2) durchqueren.

16. Vorrichtung nach einem der Ansprüche 13 bis 15, insbesondere zur Durchführung des Verfahrens nach Anspruch 3, **dadurch gekennzeichnet,** daß die durch den Ausschubstößel (6) mechanisch besonders beanspruchten Teile des Entschlackers (1) aus einem abriebfesten, gegen Säure jedoch nicht beständigen Material und die mechanisch weniger beanspruchten Teile, insbesondere die Wände des Einfallschachtes (2) aus einem säurebeständigen Material bestehen.

17. Vorrichtung nach einem der Ansprüche 13 bis 16, **dadurch gekennzeichnet,** daß an der Ausschubseite (7) des Entschlackers (1) Sprühdüsen für Frischwasser oder Waschflüssigkeit in Form einer Chemikalie, vorzugsweise eine Base oder Phosphatverbindungen, vorgesehen sind, die eine gleichmäßige Verteilung der Flüssigkeit auf die auf der Ausschubschurre befindlichen Verbrennungsrückstände gestatten.

18. Vorrichtung nach einem der Ansprüche 13 bis 17, **dadurch gekennzeichnet,** daß der Entschlacker (1) über einen von seinem Flüssigkeitsspiegel (9) innerhalb des Einfallschachtes (2) oder des Entschlackers ausgehenden Abzugkanal (18) mit einem luftdicht abgeschlossenen Absetzbecken (17) verbunden ist.

19. Vorrichtung nach Anspruch 18, **dadurch gekennzeichnet,** daß das Absetzbecken (17) mit den Sammeltrichtern für die durch den Feuerungsrost durchfallenden Verbrennungsrückstände über Unterdruckschleusen verbunden ist.

## Claims

1. Process for treating solid combustion residues of a waste incineration plant in which the combustible materials are burned on a firing grate, then transported into a deslagger (1) filled with liquid, from which they are transported out via an ascending discharge shute (3), the combustion residues accumulating in the inlet shaft (2) of the deslagger (1) by appropriate control of the discharge rate and being washed by wash liquid which flows through the combustion residues from top to bottom.

2. Process according to Claim 1, characterized in that the solid combustion residues are accumulated above the liquid level in the inlet shaft.

3. Process according to Claim 1 or 2, characterized in that a chemical, preferably an acid, is used for the washing.

4. Process according to one of Claims 1 to 3, characterized in that fresh water or a chemical, preferably a base or phosphate compounds, is fed at the discharge end of the deslagger in countercurrent to the wash liquid flowing through the combustion residues from the top.

5. Process according to one of Claims 1 to 4, characterized in that the deslagger water arising in the deslagger and is loaded with extraction products is taken off at the liquid surface set at the lower end of the inlet shaft within the region delimited by the inlet shaft or is taken off from the deslagger.

6. Process according to Claim 5, characterized by a takeoff rate which makes possible entrainment of solid particles having a particle diameter of up to 2 mm.

7. Process according to Claim 5, characterized in that the deslagger water loaded with extraction products, after it is taken off from the deslagger, is fed to an exhaust gas emission control system downstream of the combustion process.

8. Process according to Claim 5, characterized in that the deslagger water loaded with extraction products, after it is taken off from the deslagger, is fed to a scrubbing step to neutralizing acidic exhaust gases originating from the combustion process.

9. Process according to one of Claims 5 to 8, characterized in that at least part of the deslagger water which has been taken off is recirculated to the inlet shaft for washing the combustion residues.

10. Process according to Claim 5, characterized in that the combustion residues falling through the firing grate are added to the deslagger water taken off at the lower end of the inlet shaft or from the region of the deslagger.

11. Process according to one of Claims 1 to 10, characterized in that the amount of wash liquid fed in the region of the upper end of the inlet shaft is from 0.2 to 20 m³ per ton of combustion residues.

12. Process according to one of Claims 1 to 7, characterized in that the amount of wash liquid fed in countercurrent at the discharge end of the deslagger is from 0.2 to 4 m³ per ton of combustion residues.

13. Apparatus for carrying out the process according to one of Claims 1 to 12, characterized by a deslagger (1) in which a device (13) for feeding wash liquid is provided in the region of the upper end of the inlet shaft (2), via which the wash liquid can be distributed over the entire cross section of the inlet shaft (2).

14. Apparatus according to Claim 13, characterized in that the device for feeding wash liquid comprises spray nozzles (13) which are provided in the side walls of the inlet shaft (2).

15. Apparatus according to Claim 13, characterized in that the device for feeding wash liquid comprises perforated tubes which traverse the inlet shaft (2).

16. Apparatus according to one of Claims 13 to 15, in particular for carrying out the process according to Claim 3, characterized in that the parts of the deslagger (1) which are particularly mechanically stressed by the discharge ram (6) consist of a wear-resistant, but non-acid resistant material, and the less mechanically stressed parts, in particular the walls of the inlet shaft (2), consist of an acid-resistant material.

17. Apparatus according to one of Claims 13 to 16, characterized in that spray nozzles for fresh water or wash liquid in the form of a chemical, preferably a base or phosphate compounds, are provided at the discharge end (7) of the deslagger (1), which spray nozzles permit uniform distribution of the liquid onto the combustion residues situated on the discharge shute.

18. Apparatus according to one of Claims 13 to 17, characterized in that the deslagger (1) is connected via a takeoff duct (18) starting from its liquid level (9) within the inlet shaft (2) or the deslagger to a settling tank (17) which is sealed air-tightly.

19. Apparatus according to Claim 18, characterized in that the settling tank (17) is connected to the collecting hoppers for the combustion residues falling through the firing grate via vacuum locks.

## Revendications

1. Procédé de traitement de résidus de combustion solides d'une installation d'incinération des déchets, lors duquel les substances combustibles sont brûlées sur une grille de calcination, sont ensuite transportées dans une installation de décrassage (1) remplie d'un liquide, de laquelle elles sont évacuées par l'intermédiaire d'une goulotte d'évacuation (3) inclinée vers le haut, les résidus de combustion étant accumulés dans le puits d'admission (2) de l'installation de décrassage (1) grâce à un réglage correspondant de la vitesse de décharge et étant lavés à l'aide du liquide de lavage, qui s'écoule du haut vers le bas à travers les résidus de combustion.

2. Procédé selon la revendication 1, caractérisé en ce que les résidus de combustion solides sont accumulés dans le puits d'admission bien au-delà du niveau du liquide.

3. Procédé selon la revendication 1 ou 2, caractérisé en ce que l'on utilise pour le lavage un produit chimique, de préférence un acide.

4. Procédé selon l'une quelconque des revendications 1 à 3, caractérisé en ce que l'on alimente, à l'extrémité d'évacuation de l'installation de décrassage, à contre-courant par rapport au liquide de lavage s'écoulant d'en haut à travers les résidus de combustion, de l'eau fraîche ou un produit chimique, de préférence une base ou un composé phosphaté.

5. Procédé selon l'une quelconque des revendications 1 à 4, caractérisé en ce que l'eau de l'installation de décrassage se trouvant dans celle-ci, chargée de produits de lavage, est retirée à la surface du liquide ajustée à l'extrémité inférieure du puits d'admission au sein de la zone limitée par le puits d'admission ou hors de l'installation de décrassage.

6. Procédé selon la revendication 5, caractérisé par une vitesse de retrait, rendant possible un entraînement de particules solides ayant un diamètre de grains allant jusqu'à 2 mm.

7. Procédé selon la revendication 5, caractérisé en ce que l'eau de l'installation de décrassage chargée de produits de lavage est conduite, après son retrait de l'installation de décrassage, vers un équipement de nettoyage des gaz de rejet intercalé à la suite du processus de combustion.

8. Procédé selon la revendication 5, caractérisé en ce que l'eau de l'installation de décrassage chargée de produits de lavage est conduite, après son retrait de l'installation de décrassage, vers une étape de lavage en vue de la neutralisation des gaz de rejet acides provenant du processus de combustion.

9. Procédé selon l'une quelconque des revendications 5 à 8, caractérisé en ce qu'au moins une partie de l'eau de l'installation de décrassage retirée est reconduite, en vue du lavage des résidus de combustion, en circuit fermé dans le puits d'admission.

10. Procédé selon la revendication 5, caractérisé en ce que l'on ajoute par mélange, à l'eau de l'installation de décrassage retirée à l'extrémité inférieure du puits d'admission ou hors de la zone de l'installation de décrassage, les résidus de combustion qui tombent à travers la grille de calcination.

11. Procédé selon l'une quelconque des revendications 1 à 10, caractérisé en ce que la quantité de liquide de lavage conduite dans la zone de l'extrémité supérieure du puits d'admission est de 0,2 à 20 m³ par tonne de résidus de combustion.

12. Procédé selon l'une quelconque des revendications 1 à 7, caractérisé en ce que la quantité de liquide de lavage conduite à contre-courant à l'extrémité d'évacuation de l'installation de décrassage est de 0,2 à 4 m³ par tonne de résidus de combustion.

13. Dispositif d'exécution du procédé selon l'une quelconque des revendications 1 à 12, caractérisé par une installation de décrassage (1), pour laquelle l'on prévoit dans la zone de l'extrémité supérieure du puits d'admission (2), un dispositif (13) pour l'alimentation du liquide de lavage, grâce auquel l'on peut répartir le liquide de lavage sur l'ensemble de la section transversale du puits d'admission (2).

14. Dispositif selon la revendication 13, caractérisé en ce que le dispositif pour l'alimentation de liquide de lavage comprend des buses de pulvérisation (13), qui sont prévues dans les parois latérales du puits d'admission (2).

15. Dispositif selon la revendication 13, caractérisé en ce que le dispositif pour l'alimentation de liquide de lavage comprend des tubes perforés, qui traversent le puits d'admission (2).

16. Dispositif selon l'une quelconque des revendications 13 à 15, en particulier en vue de l'exécution du procédé selon la revendication 3, caractérisé en ce que les pièces de l'installation de décrassage (1), particulièrement sollicitées du point de vue mécanique par le poussoir d'évacuation (6), se composent d'un matériau résistant à l'abrasion, sans être toutefois résistant aux acides, et en ce que les pièces moins sollicitées du point de vue mécanique, en particulier les parois du puits d'admission (2), se composent d'un matériau résistant aux acides.

17. Dispositif selon l'une quelconque des revendications 13 à 16, caractérisé en ce que l'on prévoit, sur le côté d'évacuation (7) de l'installation de décrassage (1), des buses de pulvérisation pour l'eau fraîche ou pour le liquide de lavage sous la forme d'un produit chimique, de préférence une base ou des composés phosphatés, lesquelles buses permettent une répartition uniforme du liquide sur les résidus de combustion qui se trouvent sur la goulotte d'évacuation.

18. Dispositif selon l'une quelconque des revendications 13 à 17, caractérisé en ce que l'installation, de décrassage (1) est reliée à un bassin de sédimentation (17), fermé de manière étanche à l'air, par l'intermédiaire d'un canal d'évacuation (18) issu de son niveau de liquide (9) au sein du puits d'admission (2) ou de l'installation de décrassage.

19. Dispositif selon la revendication 18, caractérisé en ce que le bassin de sédimentation (17) est relié, par l'intermédiaire d'écluses à dépression, aux trémies de collecte pour les résidus de combustion qui passent à travers la grille de calcination.
